# EUROPÄISCHE PATENTSCHRIFT

(11) **EP 2 253 184 B1**
(45) Veröffentlichungstag und Bekanntmachung des Hinweises auf die Patenterteilung: **28.12.2011**
(21) Anmeldenummer: 09716936.1
(22) Anmeldetag: 04.03.2009
(51) Int. Cl.: H05H 7/02

(54) **REFERENZSIGNAL-VERTEILUNG**
REFERENCE SIGNAL DISTRIBUTION
DISTRIBUTION DE SIGNAL DE RÉFÉRENCE

(30) Priorität: 06.03.2008 DE 102008012980
(43) Veröffentlichungstag der Anmeldung: 24.11.2010
(73) Patentinhaber: GSI Helmholtzzentrum für Schwerionenforschung GmbH, 64291 Darmstadt (DE)
(72) Erfinder: MEISSNER, Peter, 64354 Reinheim (DE); BOUSONVILLE, Michael, 22607 Hamburg (DE)
(74) Vertreter: Rück, Dorothee Maria
(86) Internationale Anmeldenummer: PCT/EP2009/001523
(87) Internationale Veröffentlichungsnummer: WO 2009/109366

(56) Entgegenhaltungen:
- A.WINTER ET AL.: "An integrated optical timing and rf reference distribution system for large-scale linear accelerators" PROCEEDINGS LINAC06, 21. August 2006 (2006-08-21), - 25. August 2006 (2006-08-25) Seiten 565-567, XP002530245 Knoxville Tennesse USA
- NAITO T ET AL: "RF reference distribution using fibre-optic links for KEKB accelerator" PACS2001. PROCEEDINGS OF THE 2001 PARTICLE ACCELERATOR CONFERENCE (CAT. NO.01CH37268) IEEE PISCATAWAY, NJ, USA, Bd. 2, 2001, Seiten 791-793 vol.2, XP002530242 ISBN: 0-7803-7191-7
- PESCHARDT E ET AL: "Phase compensated fibre-optic links for the LEP RF reference distribution" PROCEEDINGS OF THE 1989 IEEE PARTICLE ACCELERATOR CONFERENCE. ACCELERATOR SCIENCE AND TECHNOLOGY (CAT. NO.89CH2669-0) IEEE NEW YORK, NY, USA, 1989, Seiten 1960-1962 vol., XP002530243
- KOBAYASHI ET AL: "RF reference distribution system for J-PARC linac" NUCLEAR INSTRUMENTS & METHODS IN PHYSICS RESEARCH, SECTION - A:ACCELERATORS, SPECTROMETERS, DETECTORS AND ASSOCIATED EQUIPMENT, ELSEVIER, AMSTERDAM, NL, Bd. 585, Nr. 1-2, 12. November 2007 (2007-11-12), Seiten 12-19, XP022409334 ISSN: 0168-9002
- T.NAITO ET AL.: "Performance of the Timing System for KEKB" ICALEP'S 99, 4. September 1999 (1999-09-04), - 8. September 1999 (1999-09-08) Seiten 214-216, XP002530244 Trieste Italy
- M. BOUSONVILLE ET AL.: "RF reference signal distribution system for FAIR" PROCEEDINGS OF EPAC08, 23. Juni 2008 (2008-06-23), - 27. Juni 2008 (2008-06-27) Seiten 1935-1937, XP002530246 Genoa, Italy

## Beschreibung

Die vorliegende Erfindung betrifft ein Verfahren und ein System zur Synchronisation von Kavitäten in einem Beschleuniger und insbesondere auch zur Synchronisation von Vorrichtungen, welche an unterschiedlichen Orten angeordnet sind, jedoch in ihren Funktionen zeitlich präzise aufeinander abgestimmt werden müssen.

### Hintergrund der Erfindung

Elektrisch geladene Teilchen, wie zum Beispiel Elektronen oder Ionen, werden in sogenannten Teilchenbeschleunigern auf unterschiedlichste Energien beschleunigt. Nach der Bahnform der beschleunigten Teilchen werden die Beschleuniger eingeteilt in sogenannte Linearbeschleuniger und Kreisbeschleuniger.

Ein Beispiel für einen Kreisbeschleuniger stellt ein Synchrotron dar. In einem Synchrotron werden die Teilchen durch ein Magnetfeld auf einer Kreisbahn mit nahezu konstantem Radius geführt und auf Beschleunigungsstrecken durch ein hochfrequentes elektrisches Wechselfeld phasensynchron beschleunigt.

Die elektrischen Wechselfelder werden durch ein zeitweises Anlegen der entsprechenden Beschleunigungsspannungen an den Kavitäten erzeugt. Die Phasen des Wechselfeldes an den Kavitäten müssen entsprechend aufeinander abgestimmt sein. Dies ist jedoch nicht nur entscheidend für die Führung oder Beschleunigung der Teilchen auf einer Kreisbahn sondern auch für einen Teilchentransfer. Ein Teilchentransfer kann das Einspeisen der Teilchen in das Synchrotron sein, zum Beispiel von einer Ionenquelle oder einem Vorbeschleuniger.

Zur Steuerung der Kavitäten, die an verschiedenen räumlich getrennten Punkten angeordnet sind, welche nachfolgend auch Referenzpunkte bezeichnet sind, werden von Taktgebern sogenannte Taktsignale bereitgestellt. Der Abstand der Referenzpunkte, jeweils zueinander und zu den Taktgebern, kann ja nach Größe der Anlage bis zu mehreren Kilometern betragen. Dabei wird die Frequenz oder der Takt, mit welchem die entsprechenden Spannungen an den Kavitäten angelegt werden, direkt an den Kavitäten jeweils mittels eines Frequenzgenerators erzeugt, der durch das Taktsignal gesteuert wird.

Die eigentliche Information der Taktsignale liegt in deren Phasen. Die Phasenlagen der Taktsignale an den einzelnen Referenzpunkten müssen präzise, kleiner als etwa 500 ps, aufeinander abgestimmt sein. Vorzugsweise sollen die Phasenlagen im zeitlichen Mittel im wesentlichen identisch oder phasensynchron sein. Zudem sollen die Phasenschwankungen zwischen den Referenzpunkten gering sein. Damit sind die auch Kurzzeitschwankungen der Phase, der sogenannte Phasenjitter, gemeint.

Die Taktsignale an den verschiedenen Referenzpunkten sind im wesentlichen alle zu synchronisieren. Hierzu ist es erforderlich, ein synchronisiertes Taktsignal oder Synchronisationssignal bereitzustellen.

Bisher werden hierzu gleich lange Leitungen verwendet. Im Allgemeinen werden optische Fasern zur Übertragung der Signale verwendet. Die besonderen Vorteile der optischen Übertragung sind die geringen Übertragungsverluste und die Unempfindlichkeit gegenüber elektromagnetischen Störungen. Die Basis für die optische Kommunikation bilden im wesentlichen lichterzeugende Sender oder Sendeoszillatoren, zum Beispiel intern oder extern modulierte Laserdioden, Glasfasern und Empfänger, zum Beispiel Photodioden, ggf. mit Verstärkern. Es wird in den bekannten Systemen versucht, eine möglichst phasenstabile Taktsignal-Verteilung zu erhalten. Es wird typischerweise ein synchronisiertes Taktsignal mit hoher Frequenz von 300 MHz bis über 10 GHz übertragen.

Aufgrund der unterschiedlichen Entfernungen zwischen der gemeinsamen Taktquelle und den Referenzpunkten wird jedoch die Phasenlage der eintreffenden Taktsignale an den einzelnen Referenzpunkten in Abhängigkeit der unterschiedlichen Laufzeiten, die für die Übertragung notwendig ist, variieren. Somit sind die Phasenlagen an verschiedenen Referenzpunkten nicht identisch. Darüber hinaus schwanken die Laufzeiten und damit die Phasenlagen in Folge von Umwelteinflüssen. Bei kabelgebundener Übertragung durch Temperaturschwankungen und mechanischer Beanspruchung. Somit verändern sich die Phasenlagen an verschiedenen Referenzpunkten. Die Leitungen müssen in zeitlichen Intervallen, insbesondere auch in Abhängigkeit von der Jahreszeit und somit thermischen Veränderungen, nachgemessen werden. Durch die Übertragung wird den Taktsignalen ferner ein Rauschen hinzugefügt, wodurch auch Phasenschwankungen auftreten können.

Ein Ansatz besteht darin, einen habldurchlässigen Spiegel in der Übertragungsstrecke zwischen dem Taktgeber und dem Referenzpunkt anzuordnen, der das Taktsignal zum Teil reflektiert. Das gesendete und das reflektierte Signal sind somit identisch. Mittels einer Interferenz wird auf die Länge der Übertragungsstrecke geschlossen. Ein solches System ist jedoch nur für eine Phase stabil.

Dieser Ansatz ist daher zum Beispiel für lineare Teilchenbeschleuniger mit hochfrequenten Wechselfeldern geeignet, s.z.B. XP2530245, in denen im Allgemeinen feste Frequenzen verwendet, da die Teilchen auf einer geradlinigen Bahn beschleunigt werden und jede Beschleunigungsstrecke nur einmal durchlaufen. Beim Anfahren bzw. beim Beschleunigen der Teilchen in einem Synchrotron ist es jedoch erforderlich, die Frequenzen an die erhöhte Energie der Teilchen anzupassen. Dieser Vorgang wird als sogenanntes "Ramp up" bezeichnet.

XP2530242 und XP2530243 offenbaren Systeme für die Kompensation der Phasendifferenz bezüglich Kavitäten eines Synchrotrons.

### Allgemeine Beschreibung der Erfindung

Vor diesem Hintergrund hat sich die vorliegende Erfindung daher zur Aufgabe gestellt, ein Verfahren und ein System zur Synchronisation bereitzustellen, welche die vorstehend beschriebenen Nachteile des Standes der Technik zumindest vermindern.

Hierbei soll es insbesondere möglich sein, die Phasenlagen an den Referenzpunkten zu korrigieren oder anzupassen, vorzugsweise derart, dass sie im Mittel im wesentlichen identisch sind und/oder kurzzeitige Phasenschwankungen klein gehalten werden können.

Insbesondere soll es auch möglich sein, diese Anpassung oder Korrektur im laufenden Betrieb vorzunehmen.

Gelöst werden diese Aufgaben durch die Verfahren und das System gemäß der unabhängigen Ansprüche. Vorteilhafte Ausführungsformen sind Gegenstand der jeweiligen Unteransprüche.

Im Bereich der vorliegenden Erfindung liegt ein Verfahren zum Synchronisieren von Einrichtungen, welche an zumindest zwei Referenzpunkten angeordnet sind, insbesondere von Kavitäten in einem Beschleuniger, umfassend die folgenden Verfahrensschritte:
Erzeugen eines Taktsignals zumindest einer optischen Wellenlänge durch einen Taktgeber,
Senden des Taktsignals an zumindest einen ersten Referenzpunkt über eine optische Leitung,
Empfangen des Taktsignals in einer ersten Empfangseinheit, welche dem ersten Referenzpunkt zugeordnet ist,
Erzeugen eines Messsignals zumindest einer optischen Wellenlänge, die sich von der optischen Wellenlänge des Taktsignals unterscheidet,
Einkoppeln des Messsignals in die optische Leitung zur Übertragung des Taktsignals,
Bereitstellen eines ersten Reflektors, welcher der ersten Empfangseinheit zugeordnet ist, zum wellenlängenselektiven Reflektieren, so dass das Messsignal reflektiert wird,
Auskoppeln des reflektierten Messsignals aus der optischen Leitung,
Bestimmen der Laufzeit auf der optischen Leitung aus dem eingekoppelten gesendeten Messsignal und dem ausgekoppeltem reflektierten Messsignal und
Anpassen der Phase des Taktsignals an dem ersten Referenzpunkt unter Berücksichtigung der Laufzeit auf der optischen Leitung, so dass die Phase des Taktsignals an dem ersten Referenzpunkt auf die Phase des Taktsignals an einem zweiten Referenzpunkt abgestimmt ist.

Weiterhin liegt im Rahmen der Erfindung auch ein Verfahren zum Synchronisieren von Einrichtungen, welche an zumindest zwei Referenzpunkten angeordnet sind, insbesondere von Kavitäten in einem Beschleuniger, umfassend die folgenden Verfahrensschritte:
Erzeugen eines Taktsignals zumindest einer optischen Wellenlänge durch einen Taktgeber,
Senden des Taktsignals an zumindest einen ersten und einen zweiten Referenzpunkt über eine erste und eine zweite optische Leitung,
Empfangen des Taktsignals in einer ersten Empfangseinheit, welche dem ersten Referenzpunkt zugeordnet ist, und in einer zweiten Empfangseinheit, welche dem zweiten Referenzpunkt zugeordnet ist,
Erzeugen eines Messsignals zumindest einer optischen Wellenlänge, die sich von der optischen Wellenlänge des Taktsignals unterscheidet,
Einkoppeln des Messsignals in die erste und zweite optische Leitung zur Übertragung des Taktsignals,
Bereitstellen eines ersten Reflektors, welcher der ersten Empfangseinheit zugeordnet ist, und eines zweiten Reflektors, welcher der zweiten Empfangseinheit zugeordnet ist, zum wellenlängenselektiven Reflektieren, so dass das Messsignal jeweils reflektiert wird,
Auskoppeln des reflektierten Messsignals jeweils aus der ersten und der zweiten optischen Leitung,
Bestimmen der Laufzeit auf der ersten und der zweiten optischen Leitung jeweils aus dem eingekoppelten Messsignal und dem ausgekoppeltem reflektierten Messsignal und
Abstimmen der Phasenlage des Taktsignals an dem ersten und dem zweiten Referenzpunkt aufeinander unter Berücksichtigung der Laufzeit auf der jeweiligen optischen Leitung.

Ferner wird ein System beansprucht zum Synchronisieren von Einrichtungen, welche an zumindest zwei Referenzpunkten angeordnet sind, insbesondere von Kavitäten in einem Beschleuniger, umfassend die folgenden Bestandteile:
einen Taktgeber zum Bereitstellen eines Taktsignals zumindest einer optischen Wellenlänge, welches an zumindest einen ersten Referenzpunkt über eine optische Leitung gesendet wird,
eine Empfangseinheit zum Empfangen des Taktsignals, welche dem ersten Referenzpunkt zugeordnet ist,
eine Einrichtung zum Bereitstellen eines Messsignals zumindest einer optischen Wellenlänge, die sich von der optischen Wellenlänge des Taktsignals unterscheidet,
eine Kopplungseinrichtung zum Einkoppeln des Messsignals in die erste optische Leitung zur Übertragung des Taktsignals,
einen Reflektor, welcher der Empfangseinheit zugeordnet ist, zum wellenlängenselektiven Reflektieren, so dass das Messsignal reflektiert wird,
eine Einrichtung zum Auskoppeln des reflektierten Messsignals aus der optischen Leitung,
eine Empfangseinrichtung zum Empfangen des ausgekoppelten reflektierten Messsignals,
Mittel zum Bestimmen der Laufzeit auf der optischen Leitung aus dem eingekoppelten Messsignal und dem ausgekoppeltem reflektierten Messsignal und
Mittel zum Anpassen der Phase des Taktsignals an dem ersten Referenzpunkt unter Berücksichtigung der Laufzeit auf der optischen Leitung, so dass die Phase des Taktsignals an dem ersten Referenzpunkt auf die Phase des Taktsignals an einem zweiten Referenzpunkt abgestimmt ist.

Das erfindungsgemäße System ist insbesondere ausgebildet zur Ausführung der erfindungsgemäßen Verfahren. Die erfindungsgemäßen Verfahren sind vorzugsweise ausführbar mittels des erfindungsgemäßen Systems.

Vorzugsweise wird genau ein Taktgeber bereitgestellt. Es ist ein zentraler Taktgeber, auf den vorzugsweise alle Referenzpunkte synchronisiert werden. Der Taktgeber kann in einer Ausführungsform auch den zweiten Referenzpunkt darstellen.

Unter einem Synchronisieren wird verstanden, dass die an den unterschiedlichen Orten oder Referenzpunkten positionierten Einrichtungen in ihren Funktionen zeitlich aufeinander abgestimmt werden. Die Verteilung der Taktsignale erfolgt vorzugsweise über ein sternförmiges optisches Netzwerk.

Es ist möglich, mit der vorliegenden Erfindung eine kontinuierliche oder quasi-kontinuierliche Laufzeitmessung durchzuführen, auch während des Betriebs der Anlage. Eine im wesentlichen permanente Überwachung der Übertragungsstrecke kann somit ermöglicht werden.

Nachfolgend wird die Funktionsweise zunächst an einem Zweig, einem sogenannten "Branch", eines Netzwerkes beschrieben. Die Funktionsweise in den einzelnen Zweigen ist jedoch im wesentlichen identisch.

Das Taktsignal ist ein moduliertes Signal. Die eigentliche Information des Taktsignals liegt in seiner Phase. Die Phasenlagen der Taktsignale oder die Lage der Phasen der Taktsignale zueinander sollen an den einzelnen Referenzpunkten aufeinander abgestimmt sein. "Gespeist" werden die Taktsignale durch den zentralen Taktgeber.

In einer Ausführungsform wird zusätzlich zu dem Taktsignal noch ein Steuersignal bereitgestellt. Das Steuersignal, welches nachfolgend auch als Update-Signal bezeichnet wird, ist ein Signal, welches dem Taktsignal zugeordnet ist. Das Steuersignal besitzt eine optische Wellenlänge, die sich von der optischen Wellenlänge des Taktsignals und der optischen Wellenlänge des Messsignals unterscheidet. Das Steuersignal ermöglicht es, die zu synchronisierenden Funktionen ab einer eindeutig bestimmbaren Periode des Taktsignals auszuführen. Das Steuersignal ist insbesondere ein Signal zur Steuerung der Synchronisation der Kavitäten.

Die Einrichtung zum Bereitstellen des Taktsignals und/oder des Steuersignals umfasst einen Laser. Sofern das Taktsignal und/oder das Steuersignal noch moduliert werden müssen, so umfasst die Einrichtung zum Bereitstellen des Taktsignals und/oder des Steuersignals auch einen vorzugsweise frequenzvariablen Modulator.

Das Messsignal wird vorzugsweise auch moduliert bereitgestellt. Das Messsignal kann kontinuierlich angelegt oder als ein Puls ausgebildet sein. Die optische Wellenlänge des Messsignals unterscheidet sich insoweit von den optischen Wellenlängen des Taktsignals, dass diese entsprechend von dem Taktsignal getrennt werden kann. Vorzugsweise beträgt der minimale Abstand zu den Wellenlängen des Taktsignals 1,6 nm.

Sofern das Messsignal nur mit einer optischen Wellenlänge bereitgestellt wird, kann vorzugsweise direkt eine Veränderung der Übertragungsstrecke, zum Beispiel auch eine Veränderung der Dispersion, beobachtet bzw. festgestellt werden. Soll zum Beispiel auch die Dispersion der Strecke direkt festgestellt werden, so wird das Messsignal mit wenigstens zwei unterschiedlichen optischen Wellenlängen bereitgestellt. Dies ist insbesondere dann von Vorteil, wenn die Faser erstmalig vermessen wird. Die Einrichtung zum Bereitstellen des Messsignals ist in einer Ausgestaltung ausgebildet zum Bereitstellen wenigstens einer Wellenlänge, vorzugsweise von wenigstens zwei unterschiedlichen Wellenlängen. Vorzugsweise umfasst die Einrichtung zum Bereitstellen des Messsignals einen Laser.

Im Allgemeinen wird das Messsignal mit einer Modulationsfrequenz f_{M} bereitgestellt. Die Modulation kann bereits intern in einem Laser erfolgen. Sofern das Messsignal, wie zum Beispiel durch einen CW-Laser, im wesentlichen konstant in Amplitude und Frequenz bereitgestellt wird oder es noch weiter moduliert werden soll, so umfasst die Einrichtung zum Bereitstellen des Messsignals einen vorzugsweise frequenzvariablen Modulator.

Die initiale Modulationsfrequenz f_{M} des Messsignals ist an die Länge der Faser angepasst. Die initiale Frequenz beschreibt die Frequenz, mit der zunächst eine erste "grobe" Messung der Laufzeit erfolgt. Die initiale Modulationsfrequenz f_{M} ist an die Randbedingung von 1/f_{M} größer als etwa das doppelte der Laufzeit des Messsignals angepasst. Die Modulationsfrequenz des Messsignals wird zur Verbesserung der Genauigkeit oder der Auflösung, vorzugsweise in diskreten Schritten, erhöht. Im laufenden Betrieb wird die Modulationsfrequenz des Messsignals dann im wesentlichen konstant gehalten.

Vorzugsweise wird das erzeugte Messsignal durch einen Teiler zum Aufteilen des Messsignals vor dem Einkoppeln in die Faser in zumindest zwei Bestandteile aufgeteilt und ein erster Anteil in die Faser eingekoppelt und ein zweiter Anteil zum Vergleich des eingekoppelten Anteils mit dem reflektierten Anteil bereitgestellt.

Die Kopplungseinrichtung zum Einkoppeln oder Aufschalten des Messsignals in die Faser umfasst in einer Ausgestaltung einen Multiplexer.

Das eingekoppelte Signal wird dann über die Leitung bzw. die Übertragungsstrecke, die vermessen oder überwacht werden soll, geführt. Am Ende der Übertragungsstrecke wird das Messsignal an dem Reflektor reflektiert. Das Messsignal kann hierbei im wesentlichen vollständig oder nur zum Teil reflektiert werden. Vorzugsweise ist der Reflektor ein Fiber-Bragg-Grating oder der Reflektor umfasst ein Fiber-Bragg-Grating. Der Reflektor ist transparent für die Wellenlängen des Taktsignals und des Steuersignals, so dass das Taktsignal und das Steuersignal den Reflektor passieren können. In einer Ausgestaltung ist der Reflektor der Empfangseinheit zugeordnet.

Das Messsignal läuft zurück und wird mittels der Kopplungseinrichtung zum Auskoppeln des Messsignals wieder aus der Leitung ausgekoppelt. Das Messsignal wird ausgekoppelt, nachdem es über die Übertragungsstrecke im wesentlichen vollständig zurückgelaufen ist. Vorzugsweise umfasst die Kopplungseinrichtung zum Auskoppeln des Messsignals einen Demultiplexer oder die Kopplungseinrichtung zum Auskoppeln des Messsignals ist ein Demultiplexer.

In einer Ausführungsform sind die Kopplungseinrichtung zum Einkoppeln des Messsignals und die Kopplungseinrichtung zum Auskoppeln des Messsignals in einem Bauteil angeordnet oder werden durch ein Bauteil bereitgestellt. Vorzugsweise ist die Kopplungseinrichtung zum Einkoppeln des Messsignals und die Kopplungseinrichtung zum Auskoppeln des Messsignals ein ADD/DROP-Multiplexer.

Gemäß einer Ausgestaltung werden das bereitgestellte Messsignal und das ausgekoppelte Messsignal über eine Weiche, die insbesondere als Zirkulator ausgeführt ist, der Einkopplungseinrichtung bzw. der Empfangseinrichtung, welche vorzugsweise dem Mittel zum Bestimmen der Laufzeit zugeordnet ist, zugeführt.

Die Empfangseinrichtung ist ausgebildet zum Empfangen des reflektierten Messsignals. Sie kann aber auch Mittel zum Bestimmen der Laufzeit aus dem eingekoppelten Messsignal und dem ausgekoppelten Messsignal aufweisen. Diese Mittel können aber auch in einem anderen Bauteil angeordnet sein. Im Detail können die Mittel ausgebildet sein zum Vergleichen der Phase des eingekoppelten Messsignals mit der Phase des ausgekoppelten Messsignals. Aus diesem Vergleich wird dann die Laufzeit bestimmt. In einer Ausgestaltung ist die Empfangseinrichtung Bestandteil einer Messeinrichtung, die vorzugsweise einen Netzwerkanalysator umfasst. Vorzugsweise ist der Netzwerkanalysator ausgebildet zum Vermessen der Phasen und/oder zum Bestimmen der Laufzeit. Es wird die Gruppenlaufzeit des Messsignals gemessen. Über die Bestimmung der Laufzeit des Messsignals kann auf die Phase geschlossen werden, mit welchem das Taktsignal und/oder das Steuersignal an der Empfangseinheit anliegt oder ankommt. Die Funktionen Erzeugen des Messsignals und/oder Teilen des Messsignals und/oder Senden des Messsignals und/oder Bereitstellen des Messsignals und/oder Empfangen des Messsignals und/oder Vergleichen und/oder Bestimmen der Laufzeit und/oder der Dispersion können in einer Ausgestaltung im wesentlichen durch die Messeinrichtung oder den Netzwerkanalysator bereitgestellt werden.

Die Laufzeitinformation wird verwendet, um die Phase des Taktsignals und/oder des Steuersignals an dem Referenzpunkt anzupassen. Bei mehreren Zweigen werden die Phasenlagen des Taktsignals und/oder des Steuersignals an den einzelnen Referenzpunkten aufeinander abgestimmt oder synchronisiert. Die Phasenlagen werden insbesondere auch auf die gemeinsame Taktquelle synchronisiert.

In der Ausführungsform eines nicht-stern-förmigen Netzwerks kann die Phase des Taktsignals vor dem Einkoppeln in die Übertragungsstrecke derart angepasst oder aufbereitet, so dass ein aufgrund der Übertragung aufgetretene Veränderung der Phase im wesentlichen kompensiert wird.

In einer alternativen oder ergänzenden Ausführungsform wird die Phase des Taktsignals nach der Übertragung, vorzugsweise in der Empfangseinheit, unter Berücksichtigung der Laufzeit derart angepasst oder regeneriert, so dass eine aufgrund der Übertragung aufgetretene Veränderung des Informationssignals im wesentlichen kompensiert wird oder so dass die Phase des Taktsignals an die Phase eines Taktsignals an einem anderen Referenzpunkt angepasst ist. Das Mittel zur Anpassung oder Korrektur der Phase umfasst einen Frequenzgenerator, vorzugsweise einen DDS ("Direct Digital Synthesis"), ein optisches Delay, einen optischen Phasenschieber, einen Faserstrecker ("fiber stretcher") und/oder einen PLL ("Phase Locked Loop").

In einer Ausführungsform wird das korrigierte Taktsignal bzw. das synchronisierte Taktsignal direkt zur Steuerung der an der Kavität anzulegenden Hochspannung verwendet. In einer weiteren Ausführungsform erzeugt ein Frequenzgenerator, welcher auch als Taktregenerator bezeichnet wird, mit Hilfe des empfangenen Taktsignals und der Laufzeitinformation ein phasensynchrones und phasenstabiles Taktsignal.

Zur Verbesserung der Synchronisation der Phasenlagen der Taktsignale an den einzelnen Referenzpunkten, beziehen sich die Taktsignale an den jeweiligen Referenzpunkten bzw. in den jeweiligen Zweigen eines Netzwerkes auf das gleiche ursprüngliche Taktsignal. Das eine Taktsignal wird aufgeteilt und an die einzelnen Referenzpunkte geführt. Das Taktsignal wird vorzugsweise durch einen einzelnen Taktgeber bereitgestellt.

Die Genauigkeit der Laufzeitmessung und der Korrektur der Phasenlagen der Taktsignale ist auch abhängig von der Genauigkeit oder Schwankungsbreite der jeweiligen Modulationsfrequenz. Um eine höhere Genauigkeit zu erzielen oder um systematische Fehler zu vermeiden, weisen das Taktsignal und das Messsignal und insbesondere auch das Steuersignal die gleiche Zeitbasis auf oder werden von der gleichen Zeitbasis abgeleitet. Die Modulation des Taktsignals und die Modulation des Messsignals und insbesondere auch die Modulation des Steuersignals werden durch einen Taktgeber oder einen Oszillator gespeist.

Nachfolgend werden noch einmal Vorzüge der Erfindung präsentiert:

Es wird vorzugsweise nur ein optischer Sender pro Taktsignal, das auf alle Zweige verteilt wird, verwendet. Somit gibt es im wesentlichen kein Problem mit relativen Phasenschwankungen der optischen Sender.

Es gibt vorzugsweise nur eine Messeinrichtung für alle Zweige. Es gibt somit einen separaten Messkanal. Das Messsignal ist somit unabhängig vom Taktsignal. Es wird eine sehr gute Kanaltrennung ermöglicht. Zudem werden verbesserte Signal-Rauschabstände erzielt.

Die Korrektur der Phasenlage erfolgt vorzugsweise mit einem speziellen Frequenzgenerator, dem DDS. Andere Taktverteilungs-Systeme setzen zum Ausgleich der Phasenschwankungen Phasenschieber ein. Der Hub dieser Phasenschieber ist jedoch begrenzt. Bei geringen Taktraten könnte der Phasenhub nicht ausreichend sein. Der hier eingesetzte Frequenzgenerator gemäß einer Ausführungsform ist diesbezüglich im wesentlichen nicht beschränkt. Die Phase kann grundsätzlich immer im wesentlichen beliebig eingestellt werden.

Mit der vorliegenden Erfindung können nicht nur phasenstabile sondern auch phasensynchrone Taktsignale an den einzelnen Referenzpunkten bereitgestellt werden. Die erfindungsgemäßen Verfahren sind auch Verfahren zum Regeln der Phasenlage und das System ist ein Regelsystem zum Regeln der Phasenlage.

Es können sogar relativ niederfrequente Taktsignale, vorzugsweise mit einer Frequenz in einem Bereich von etwa 10 kHz bis etwa 10 MHz mit hoher Phasengenauigkeit übertragen werden. Das geht zum Beispiel nicht, wenn das Taktsignal identisch mit dem Messsignal ist. Die Phasengenauigkeit kann durch den Phasenversatz an den einzelnen Referenzpunkten definiert werden. Mit der Erfindung läßt sich eine Genauigkeit in einem Bereich von etwa 500 ps bis zu etwa 0,1 ps erzielen.

Die Erfindung ist insbesondere zur Synchronisation von Kavitäten in Beschleunigeranlagen geeignet. Daher liegt im Bereich der Erfindung auch ein Teilchenbeschleuniger mit wenigstens einem der vorstehend beschriebenen Systeme. Die Erfindung ist jedoch auch für Anlagen oder Systeme geeignet, welche eine Verteilung von Taktsignalen mit dem Ziel erfordern, im wesentlichen im Mittel identische oder synchronisierte Phasenlagen an verschiedenen räumlich getrennten Referenzpunkten bereitzustellen. Sie ist somit auch für alle Systeme geeignet, deren Funktion zeitlich präzise aufeinander abzustimmen sind und insbesondere einen Phasen-Bezug zueinander erfordern. Neben der vorstehenden Anwendung für die Übertragung von phasenstabilen Taktsignalen in Beschleunigeranlagen, ist auch eine Anwendung bei Radioteleskopanlagen möglich. Daher liegt im Rahmen der vorliegenden Erfindung auch eine Anordnung von Radioteleskopen mit wenigstens einem der vorstehend beschriebenen Systeme. Die Verfahren und das System der vorliegenden Erfindung sind für kabelgebundene Übertragungssysteme geeignet. Ein Übertragung in einem kabellosen Übertragungsystem ist ebenso denkbar. Dann würde die Übertragung per Funk erfolgen. Das Einkoppeln und Auskoppeln der Signale in eine optische Leitung würde dann entfallen. Es wäre ein Verfahren zum Synchronisieren von Einrichtungen, welche an zumindest zwei Referenzpunkten angeordnet sind umfassend die folgenden Verfahrensschritte: Erzeugen eines Taktsignals zumindest einer Wellenlänge durch einen Taktgeber, Senden des Taktsignals an zumindest einen ersten Referenzpunkt, Empfangen des Taktsignals in einer ersten Empfangseinheit, welche einem ersten Referenzpunkt zugeordnet ist, Erzeugen eines Messsignals zumindest einer Wellenlänge, die sich von der Wellenlänge des Taktsignals unterscheidet, Senden des Messsignals, Bereitstellen eines ersten Reflektors, welcher der ersten Empfangseinheit zugeordnet ist, zum wellenlängenselektiven Reflektieren, so dass das Messsignal reflektiert wird, Empfangen des reflektierten Messsignals, Bestimmen der Laufzeit aus dem gesendeten Messsignal und dem reflektierten Messsignal und Anpassen der Phase des Taktsignals an dem ersten Referenzpunkt unter Berücksichtigung der Laufzeit, so dass die Phase des Taktsignals an dem ersten Referenzpunkt auf die Phase des Taktsignals an einem zweiten Referenzpunkt abgestimmt ist.

Die vorliegende Erfindung wird anhand der nachfolgenden Ausführungsbeispiele im Einzelnen erläutert. Hierzu wird auf die beigefügten Zeichnungen Bezug genommen. Die gleichen Bezugszeichen in den einzelnen Zeichnungen beziehen sich auf die gleichen Teile.
Figur 1 illustriert grundlegende Aspekte der Aufgabenstellung der Erfindung.
Figur 2 zeigt schematisch den zeitlichen Verlauf des Taktsignals und des Steuersignals.
Figur 3 illustriert grundlegende Aspekte der vorliegenden Erfindung.
Figur 4 erläutert das der Erfindung zugrunde liegende Prinzip an mehreren Referenzpunkten.
Figur 5 illustriert die erforderlichen Schnittstellen zur Ausführung der vorliegenden Erfindung.
Figur 6 zeigt schematisch das Systemdesign anhand der Konfiguration in einem Übertragungszweig eines Netzwerks.
Figur 7 illustriert das Systemdesign für eine Vielzahl von Übertragungszweigen.
Figur 8 illustriert die Messung der Laufzeit des Messsignals auf der Übertragungsstrecke bzw. auf einer Übertragungsstrecke eines Netzwerkzweigs.
Figur 9 zeigt schematisch die Phasenkorrektur oder Phasenanpassung in einer Übertragungsstrecke in einem Zweig eines Netzwerks.
Figur 10 zeigt den gemessenen Phasenversatz als Funktion der Zeit.
Figur 11 illustriert den Zusammenhang zwischen gesendetem Taktsignal und gesendetem Steuersignal und den im DDS aufbereiteten Signalen.

### Detaillierte Beschreibung der Erfindung

Figur 1 illustriert schematisch die zur Ausführung der Erfindung erforderlichen Bauteile. Ziel der Erfindung ist, ein Taktsignal λ₁, welches von einem zentralen Taktgeber 1 bereitgestellt wird, an verschiedenen räumlich getrennten Punkten, welche auch als Referenzpunkte 3 und 3a bezeichnet werden, bereitzustellen. Der Abstand der Referenzpunkte 3 und 3a zu dem Taktgeber 1 kann bis zu 2 Kilometer, vorzugsweise auch darüber hinaus, betragen. Die eigentliche Information der Taktsignale λ₁ liegt in deren Phasen ϕ_{Ref}. Die Phasenlagen ϕ_{Ref} der Taktsignale λ₁ zueinander sollen an den verschiedenen Referenzpunkten 3 und 3a im zeitlichen Mitteln im wesentlichen identisch oder phasensynchron sein. Die Phasen ϕ_{Ref} weisen eine Schwankungsbreite auf. Diese soll sich innerhalb eines Toleranzbereiches bewegen. Die Taktsignale λ₁ an den verschiedenen Referenzpunkten 3 und 3a, welche hier durch die Empfangseinheiten 4 und 4a illustriert sind, sollen alle auf eine gemeinsame Taktquelle 1 synchronisiert werden. Dazu wird ein Taktsignal λ₁ von der gemeinsamen Taktquelle 1 über eine Übertragungseinheit 2 zu den Referenzpunkten 3 und 3a geführt. Aufgrund unterschiedlicher Entfernungen zwischen der gemeinsamen Taktquelle 1 und den Referenzpunkten 3 und 3a wird die Phasenlage ϕ_{Ref} der eintreffenden Taktsignale λ₁ in Abhängigkeit der unterschiedlichen Laufzeiten, die für die Übertragung notwendig sind, variieren. Somit sind die Phasenlagen ϕ_{Ref} an verschiedenen Referenzpunkten 3 und 3a nicht identisch.

Figur 2 zeigt schematisch den zeitlichen Verlauf des Taktsignals λ₁, welches in der Figur als "Clock" bezeichnet ist, und des Steuersignals λ₂, welches in der Figur als "Update" bezeichnet ist. Die Phase ϕ_{Ref} des Taktsignals λ₁ enthält die erforderliche Zeitinformation.

Figur 3 illustriert grundlegende Aspekte der vorliegenden Erfindung. Dargestellt ist eine Anordnung von Bauteilen in einem Übertragungszweig eines optischen Netzwerks. Von einer Übertragungseinheit 2 wird das Taktsignal λ₁ mit einer Phasenlage ϕ_{Ref} bereitgestellt und über eine Übertragungsstrecke 2a an eine Empfangseinheit 4 gesendet. Optische Fasern 2a bilden die Übertragungsstrecke 2a. Die Phasenlage ϕ_{Ref} des Taktsignals λ₁ an der Empfangseinheit 4 ist abhängig von der Laufzeit auf der Übertragungsstrecke 2a. Die Laufzeit wird mit dem griechischen Buchstaben t bezeichnet. Die Laufzeit τ auf der Übertragungsstrecke 2a wird parallel mit einer Messeinrichtung 5 zur Zeitmessung erfasst. Diese Information wird durch die Einrichtung 5 der Empfangseinheit 4 zur Verfügung gestellt. Unter Berücksichtigung der Laufzeitinformation passt die Empfangseinheit 4 die Phasenlage ϕ_{Ref} des Taktsignals λ₁ an und sendet das Taktsignal λ₁ mit angepasster oder synchronisierter Phase ϕ_{Ref} an einen digitalen HF-Frequenzgenerator 6 ("RF-Direct Digital Synthesizer"). Dieser steuert dann die Kavität 7, z. B. eines Synchrotrons, an. Durch die Messung der Laufzeit τ kann im Wesentlichen jede Laufzeitveränderung, beispielsweise induziert durch eine Erwärmung, im wesentlichen vollständig festgestellt und kompensiert werden. Die Übertragungseinheit 2 und/oder der nicht dargestellte Taktgeber 1 und die Messeinrichtung 5 werden von der gleichen Zeitbasis 60, vorzugsweise ausgeführt als ein Oszillator, abgeleitet. Es ist zum Beispiel ein 10 MHz-Oszillator. Die von der Zeitbasis gespeisten Einrichtungen können jedoch selbständig andere Frequenzen erzeugen.

Figur 4 erläutert das der Erfindung zugrunde liegende Prinzip an mehreren Referenzpunkten 3, welche vorliegend in einer sternförmigen Verteilung bzw. in einem Netzwerk angeordnet sind. Von einer Übertragungseinheit 2 wird das Taktsignal λ₁ mit der Phase ϕ_{Ref} auf mehrere Übertragungsstrecken 2a aufgeteilt. Aufgrund möglicher unterschiedlicher Längen oder möglicher Veränderungen der Übertragungsstrecken 2a kann sich die Phasenlage ϕ_{Ref} der Taktsignale λ₁ auf den einzelnen Leitungen relativ zueinander verändern. Die Phase ϕ_{Ref} eines Taktsignals λ₁ auf einer Leitung 2a ist abhängig von der Laufzeit τ auf der Leitung 2a bis zur jeweiligen Empfangseinheit 4. Die Messung der jeweiligen Laufzeit τ auf der Übertragungsstrecke 2a wird durch die Messeinrichtung 5 erfasst. Die einzelnen Laufzeiten τ werden der jeweiligen Empfangseinheit 4 zur Verfügung gestellt. Unter Berücksichtigung der jeweiligen Laufzeit τ ist die jeweilige Empfangseinheit 4 in der Lage, die Phase ϕ_{Ref} des empfangenen Taktsignals λ₁ anzupassen. Die Phasen ϕ_{Ref} der einzelnen Taktsignale λ₁ werden aufeinander abgestimmt. Die Empfangseinheiten 4 senden wiederum, vorzugsweise neu generierte, Taktsignale λ₁, deren Phasenlagen ϕ_{Ref} aufeinander abgestimmt sind, deren Phasenlage ϕ_{Ref} vorzugsweise im Wesentlichen identisch sind, an die einzelnen digitalen HF-Frequenzgeneratoren 6. Diese sind den entsprechenden Kavitäten 7 zugeordnet. Erfindungsgemäß werden nur eine Übertragungseinheit 2 und nur eine Messeinrichtung 5 zur Zeitmessung verwendet. Dadurch können systematische Fehler vermieden werden.

Figur 5 illustriert die erforderlichen Schnittstellen zur Ausführung der vorliegenden Erfindung. Von einer zentralen Referenz- oder Taktquelle 1 wird das Taktsignal λ₁ und ein Steuersignal λ₂ bereitgestellt. Diese werden in einem Multiplexverfahren zusammengeführt, übertragen und in einem Demultiplexverfahren wieder getrennt. Aufgrund möglicher unterschiedlicher Laufzeiten τ auf den einzelnen Übertragungsstrecken 2a zu den einzelnen Referenzpunkten 3 sind die Phasenlagen der Signale λ₁ und λ₂ nun nicht mehr aneinander angepasst, sie sind asynchron. Unter Berücksichtigung der Laufzeiten τ auf den einzelnen Übertragungsstrecken 2a kann jedoch einen Phasenkorrektur bzw. eine Phasenanpassung vorgenommen werden, so dass die Phasen der Signale λ₁ und λ₂ an den einzelnen Referenzpunkten wieder synchronisiert sind. Vorzugsweise sind die Phasenlagen im wesentlichen identisch oder im wesentlichen im Mittel identisch. Die phasenkorrigierten Signale λ₁ und λ₂ sind somit auch synchronisierte Signale. Diese werden an den jeweiligen Referenzpunkten den jeweiligen HF-Frequenzgeneratoren zugeführt.

Figur 6 zeigt schematisch das Systemdesign anhand der Konfiguration in einem Übertragungszweig eines Netzwerks. Die Erzeugung des Messsignals λ_{M}, welches zur Vermessung der Laufzeit τ auf der Übertragungsstrecke 2a verwendet wird, ist vorliegend nicht dargestellt. Die Übertragungseinheit 2 beinhaltet eine Einrichtung 21, welche mit Tx1 beschrieben ist, eine Einrichtung 22, welche mit Tx2 beschrieben ist und einen optischen Multiplexer 23. Die Einrichtungen 21 und 22 symbolisieren jeweils einen Sender, zum Beispiel jeweils einen Laser zur Erzeugung des Taktsignals λ₁ und des Steuersignals λ₂. Dieser kann zum Beispiel bereits eine interne Modulation aufweisen. Es kann aber auch ein entsprechender Modulator zur Modulation des jeweiligen Signals nachgeschaltet sein, der dann ebenfalls durch die Einrichtungen 21 und 22 symbolisiert wird. Eine Ausführungsform eines Lasers ist z. B. ein WDM-Laser. Dieser stellt zum Beispiel folgende optische Frequenzen ν bereit: λ₁ : 193,2 THz und λ₂ : 193,4 THz und λ_{M} : 193,6 THz.

Das Taktsignal λ₁ wird beispielsweise mit einer Modulationsfrequenz von 200 MHz bereitgestellt. Die bevorzugten Modulationsfrequenzen des Taktsignals λ₁ liegen in einem Bereich von etwa 10 MHz bis etwa 1 GHz. Die bevorzugten Modulationsfrequenzen für das Steuersignal λ₂ liegen in einem Bereich von etwa 10 kHz bis etwa 10 kHz. Hinsichtlich der Modulationsfrequenzen des Messsignals λ_{M} sei auf die nachfolgende Beschreibung zu Figur 8 verwiesen. Das Steuersignal λ₂ dient zur Synchronisierung des Taktsignals λ₁ und wird vorzugsweise mit einer Frequenz von etwa 100 kHz bereitgestellt. Das Taktsignal λ₁ und das Steuersignal λ₂ werden dem optischen Multiplexer 23 zugeführt. Die beiden Signale werden in dem Multiplexer 23 zusammengefasst oder gebündelt. Diese werden dann einem Add/Drop-Multiplexer 8 zugeführt. Hier wird das Messsignal λ_{M} in die Übertragungsstrecke 2a eingekoppelt. Das Taktsignal λ₁, das Steuersignal λ₁ und das Messsignal λ_{M} werden über die Übertragungsstrecke 2a der Empfangseinheit 4 bzw. der optischen Empfangseinheit 4 zugeführt. Das Messsignal λ_{M} wird an einem Reflektor 41, vorliegend bereitgestellt als ein Fiber-Bragg-Grating 41, reflektiert. Der Reflektor 41 ist jedoch transparent für die optischen Wellenlängen des Taktsignals λ₁ und des Steuersignals λ₂. Diese werden in einem optischen Demultiplexer 42 wieder getrennt und über separate Kanäle jeweils einer Verarbeitungseinheiten 43 und 44, zum Beispiel einem Empfänger mit Verstärker, zugeführt. Die Empfangseinheit 4 umfasst den Reflektor 41, den Multiplexer 42 und die Verarbeitungseinheiten 43 und 44.

Das Messsignal λ_{M}läuft auf der Übertragungsstrecke 2a zurück und wird in dem Add/Drop-Multiplexer 8 wieder aus der optischen Leitung 2a ausgekoppelt und über eine Weiche 9 der Messeinrichtung 5 zugeführt. Das eingekoppelte gesendete Messsignal λ_{M} und das reflektierte, ausgekoppelte Signal λ_{M} enthalten die Information über die Laufzeit τ auf der Übertragungsstrecke 2a zwischen dem Add/Drop-Multiplexer 8 und der optischen Empfangseinheit 4 bzw. dem Reflektor 41. Für eine detaillierte Beschreibung zur Einkopplung, Auskopplung und Verarbeitung des Messsignals λ_{M} sei auf die Beschreibung zu Figur 8 verwiesen.

Figur 7 illustriert das Systemdesign für eine Vielzahl von, zum Beispiel 2^{N}, Übertragungsstrecken bzw. -zweigen. Es symbolisiert eine sternförmige Verteilung. Die Übertragungseinheit 2 stellt das Taktsignal λ₁ und das Steuersignal λ₁ bereit. Da die Signale λ₁ und λ₂ auf mehrere Kanäle oder Übertragungsstrecken 2a zu den einzelnen Referenzpunkten 3 oder Empfängern 4 aufgeteilt werden, werden die Signale λ₁ und λ₂ einem Verstärker 10 zugeführt. Der Verstärker 10 ist vorliegend eine EDFA ("Erbium Doped Fiber Amplifier"). Vorzugsweise werden die Signale λ₁ und λ₂ jeweils in nur einem Verstärker verstärkt. Die verstärkten Signale λ₁ und λ₂ werden einem Splitter 11 zugeführt. Symbolisch werden die Signale λ₁ und λ₂ in 2^{N}-Signale aufgespalten. Die auf die Kanäle zu den einzelnen Empfängern 4 aufgeteilten Signale λ₁ und λ₂ werden jeweils einem Add/Drop-Multiplexer 8 zugeführt. In diesem Add/Drop-Multiplexer 8 werden das Taktsignal λ₁ und das Steuersignal λ₂ jeweils mit dem Messsignal λ_{M} zusammengefasst. Die drei zusammengefassten Signale λ₁ und λ₂ und λ_{M} werden dann jeweils zu der optischen Empfangseinheit 4 übertragen. Das Messsignal λ_{M} wird jeweils nach dem Durchlaufen der Übertragungsstrecke 2a reflektiert, läuft zum Add/Drop-Multiplexer 8 zurück und wird ausgekoppelt. Die Weiche 9 ist aus Gründen der Übersichtlichkeit nicht dargestellt. Zwischen dem Add/Drop-Multiplexer 8 und der jeweiligen optischen Empfangseinheit 4 können optische Übertragungsstrecken 2a mit einer Länge von bis zu mehreren Kilometern liegen. Vorliegend wird die Laufzeit τ auf jedem Kanal oder jeder Übertragungsstrecke 2a einzeln vermessen mittels der Messeinrichtung 5. Die Messeinrichtung 5 ist mit einem optischen Schalter 12 verbunden. Über diesen optischen Schalter 12 wird das Messsignal λ_{M} der jeweils zu vermessenden Übertragungsstrecke 2a über den Add/Drop-Multiplexer 8 zugeführt und wieder abgeführt. Somit kann jede Übertragungsstrecke 2a separat gemessen werden. Ist jedoch die Messeinrichtung 5 mit entsprechenden Fähigkeiten ausgestattet, können auch alle Übertragungsstrecken 2a parallel vermessen werden.

Figur 8 illustriert die Messung der Laufzeit τ des Messsignals λ_{M} auf der Übertragungsstrecke 2a bzw. auf einer Übertragungsstrecke 2a eines Netzwerkzweigs. Es ist sozusagen eine aktive Messung der Laufzeit τ. Das Messsignal λ_{M} ist ein separates Signal, welches über dieselbe Faser geschickt wird wie das Taktsignal λ₁ und das Steuersignal λ₂. Es ist sozusagen eine Art Referenzmessung. Diese Information wird verwendet, um die Phasenlage des Taktsignals λ_{M} zu regeln und/oder zu stabilisieren.

Die Lichtwellenlänge des Messsignals λ_{M} wird zunächst von einem Laser, welcher in der Figur nicht dargestellt ist, bereitgestellt. Sofern das Licht nicht bereits intern durch den Laser mit einer Modulationsfrequenz f_{M} moduliert ist, wird es durch einen nachgeschalteten Modulator, welcher ebenfalls nicht dargestellt ist, mit einer Modulationsfrequenz f_{M} moduliert. Für eine erste, noch recht grobe, Messung der Laufzeit τ ist die Modulationsfrequenz f_{M} an die Länge der Faser 2a angepasst. Bei einer Länge einer Faser 2a von etwa 1 km liegt die initiale Modulationsfrequenz f_{M} in einem Bereich von etwa 10 kHz bis etwa 100 kHz. Um mit einer größeren Genauigkeit messen zu können, wird die initiale Modulationsfrequenz f_{M}, vorzugsweise in diskreten Schritten auf 500 kHz und 50 MHz, erhöht. Sie kann insbesondere bis zu einer Modulationsfrequenz f_{M} in einem Bereich von etwa 5 GHz bis zu 6 GHz erhöht werden. Es sind auch höhere Modulationsfrequenzen f_{M} möglich, bis zu 40 GHz, was die Genauigkeit der Messung erhöht.

Das Messsignal λ_{M} wird aufgeteilt und zum einen über die Weiche 9 der Koppeleinrichtung 8 zugeführt und zum anderen der Einrichtung 53 zur Messung der Phase zugeführt. Die Zuleitung zur Weiche 9 wird durch die dargestellte Einrichtung 51 zur Transmission Tx oder Sendeeinrichtung 51 illustriert. Dort kann zum Beispiel auch eine Aufbereitung oder Anpassung, wie eine Verstärkung, des Messsignals λ_{M} erfolgen. Es kann hier aber auch ein zunächst elektrisches Messsignal in ein optisches Messsignal umgewandelt werden, so dass das Bauteil Tx 51 einen Laser und einen, sofern erforderlich, Modulator darstellt.

Das reflektierte Signal λ_{M} wird nach der Auskopplung über der Weiche 9 dem Empfänger oder der Empfangseinheit Rx 52 zugeführt. Vorzugsweise wird das optische Messsignal λ_{M} in ein elektrisches umgewandelt. Dort kann zum Beispiel auch eine Aufbereitung oder Anpassung, wie eine Verstärkung, des reflektierten Messsignals λ_{M} erfolgen. Das reflektierte Messsignal λ_{M} wird ebenso der Einrichtung 53 zur Messung der Phase zugeführt. Die Messung der Laufzeit τ kann zum Beispiel über einen Phasenvergleich zwischen gesendetem und reflektiertem Signal mit Hilfe eines Phasenkomparators 53 erfolgen. Die vorstehend genannten Komponenten 51, 52 und 53 sind vorzugsweise Bestandteil der Messeinrichtung 5. Die Messeinrichtung 5 kann auch einen Netzwerkanalysator 53 umfassen zur Messung der Phase und/oder zum Bestimmen der Laufzeit.

Figur 9 zeigt schematisch die Phaserikorrektur oder Phasenanpassung in einer Übertragungsstrecke, zum Beispiel in einem Zweig eines Netzwerks. Es ist somit eine Art Regelungsmechanismus illustriert. Von einer Referenzquelle 1 oder einem Taktgeber 1 wird das Taktsignal λ₁ ("Clock") und das Steuersignal λ₂ ("Update") bereitgestellt. Das Taktsignal λ₁ und das Steuersignal λ₂ werden über die Faser 2a geführt. Parallel zu diesen beiden Signalen λ₁ und λ₂ wird das Messsignal λ_{M} auf derselben Faser 2a geführt. Dieses wird dann, wie vorstehend bereits im Detail erläutert, entsprechend reflektiert. Aus eingekoppeltem oder gesendetem Messsignal λ_{M} und reflektiertem oder ausgekoppeltem Messsignal λ_{M} wird dann die Laufzeit τ auf der Faser 2a bestimmt. Anhand der Laufzeit τ auf der Faser 2a erfolgt eine Bestimmung oder Berechnung der Phasenkorrektur sowohl des Taktsignals λ₁ als auch des Steuersignals λ₂ in der Einrichtung 45, zum Beispiel eine Recheneinheit 45 oder ein Computer 45. Die Information über die erforderliche Phasenkorrektur wird einer Einrichtung oder einem Mittel zum Anpassen der Phase 46 und 47 übermittelt. Die Einrichtungen 46 und 47 sind hier jeweils ein Frequenzgenerator, vorzugsweise ein DDS ("Direct Digital Synthesis"). Diese kann zum einen die Phase des Taktsignals λ₁ als auch des Steuersignals λ₂ anpassen. Zum anderen kann er auch aus der übermittelten Information über die erforderliche Phasenkorrektur und dem empfangenen Taktsignal λ₁ und dem empfangenen Steuersignal λ₂ ein neues Taktsignal und ein neues Steuersignal generieren, deren Phasenlage synchronisiert jeweils ist. Diese werden dann dem RF-DDS 6 zugeführt. Die Synchronisation erfolgt zu den Referenzpunkten in anderen nicht dargestellten Zweigen des Netzwerks.

Figur 10 illustriert die Vorzüge der vorliegenden Erfindung. Dargestellt ist der Phasenversatz zwischen zwei Empfängern 4 oder Referenzpunkten 3 als Funktion der Beobachtungszeit. Das Taktsignal λ₁ wurde zu den beiden Empfängern 4 und 4a jeweils über etwa eine Strecke von etwa 1 km gesendet. Die Phasenlage der gesendeten Taktsignale λ₁ wurde mittels der vorliegenden Erfindung, insbesondere mittels der berechneten Laufzeit τ des Messsignals λ_{M}, angepasst oder aufeinander abgestimmt. Der Phasenversatz zwischen den beiden Empfängern 4 und 4a liegt in einer Größenordnung von einem Betrag von ≤ etwa 20 ps. Ein Phasenversatz von 0 ps würde einer identischen Phasenlage von zwei Taktsignalen λ₁ entsprechen. Erforderlich zur Synchronisation von Kavitäten 7 in einem Synchrotron ist ein Phasenversatz von kleiner als etwa 500 ps als. Der erreichte Phasenversatz mittels der vorliegenden Erfindung, insbesondere mittels des DDS 46, 47, liegt somit deutlich unter der geforderten Grenze.

Figur 11 illustriert den Zusammenhang zwischen gesendeten Taktsignal λ₁ und dem Taktsignal, das der Kavität 7 bereitgestellt wird und den Zusammenhang zwischen dem gesendeten Steuersignal λ₂ und dem Steuersignal, das der Kavität 7 bereitgestellt wird. Die obere Zeile beschreibt die Signale λ₁ und λ₂, die von den Empfängern 43 und 44 empfangen werden. Die untere Zeile beschreibt die Signale, die von den DDS 46 und 47 an die Kavität 7 gesendet werden.

Der wesentliche Zusammenhang zwischen dem gesendeten Taktsignal λ₁ und dem Steuersignal λ₂ besteht darin, dass ein fester Phasenbezug zwischen ihnen besteht. Dies ist nur möglich, wenn die Periodendauer des Steuersignals λ₁ ein ganzzahliges Vielfaches der Periodendauer des Taktsignals λ₂ ist. Um dies zu gewährleisten, müssen beide Signale von der selben Zeitbasis 60 abgeleitet werden. Werden einer DDS 46 und 47 nun diese beiden Signale zugeführt, dann kann der DDS 46 und 47 ein Kommando zugeführt werden, die Phasenlage ihres Ausgangssignal, zur nächsten positiven Taktflanke nach der positiven Flanke des Steuersignals λ₁, um einem vorgegebenen Betrag zu verschieben. Ist die Periodendauer des von der DDS 46 und 47 erzeugten Signals wiederum ein ganzzahliges Vielfaches der Periodendauer des Steuersignals λ₂, dann führt die Phasenverschiebung zu einem konstanten Phasenversatz zwischen empfangenen Taktsignal und Steuersignal. Mit Hilfe der Laufzeitinformation τ ist es mit diesem Verfahren möglich, phasensynchrone Taktsignale und Steuersignale für die Kavitäten zu generieren. In Figur 11 ist oben das gesendete Takt- und Steuersignal λ₁ und λ₂ zu sehen, in Figur 12 unten das regeneriert Steuer- und Taktsignal. Der Phasenversatz zwischen gesendetem und regenerierten Taktsignal beträgt in diesem Beispiel 0° bzw. 0 s.

Es ist dem Fachmann ersichtlich, dass die beschriebenen Ausführungsformen beispielhaft zu verstehen sind. Die Erfindung ist nicht auf diese beschränkt, sondern kann in vielfältiger Weise variiert werden kann, ohne den Geist der Erfindung zu verlassen. Merkmale einzelner Ausführungsformen und die im allgemeinen Teil der Beschreibung genannten Merkmale können jeweils untereinander als auch miteinander kombiniert werden.

### Bezugszeichenliste:

- 1: Taktgeber oder Taktquelle oder Referenzquelle
- 2: Übertragungseinheit
- 2a: Übertragungseinrichtung oder optische Faser
- 3: Referenzpunkt
- 3a: Referenzpunkt
- 4: Empfangseinheit oder optische Empfangseinheit
- 4a: Empfangseinheit oder optische Empfangseinheit
- 5: Messeinrichtung oder Mittel zum Bestimmen der Laufzeit
- 6: HF-Frequenzgenerator oder Mittel zum Anpassen der Phase
- 7: Kavität
- 8: Einrichtung zum Einkoppeln und/oder Auskoppeln des Messsignals oder ADD/DROP-Multiplexer
- 9: Weiche oder Zirkulator
- 10: Verstärker
- 11: Splitter
- 12: Optischer Schalter
- 21: Optischer Sender
- 22: Optischer Sender
- 23: Optischer Multiplexer
- 41: Reflektor oder Fiber-Bragg-Grating
- 42: Optischer Demultiplexer
- 43: Verarbeitungseinrichtung oder optischer Empfänger
- 44: Verarbeitungseinrichtung oder optischer Empfänger
- 45: Einrichtung zum Bestimmen der Phasenkorrektur
- 46: Einrichtung oder Mittel zum Anpassen der Phase oder Frequenzgenerator oder Taktregenerator
- 47: Einrichtung oder Mittel zum Anpassen der Phase oder Frequenzgenerator oder Taktregenerator
- 51: Sendeeinrichtung
- 52: Empfangseinrichtung
- 53: Phasenkomparator

- 60: Zeitbasis oder Oszillator

- λ₁: Taktsignal
- λ₂: Steuersignal
- λ_{M}: Messsignal
- f_{M}: Modulationsfrequenz des Messsignals
- τ: Laufzeit auf der Übertragungsstrecke
- ϕ_{Ref}: Phase oder Phasenlage des Taktsignals

## Patentansprüche

1. Verfahren zum Synchronisieren von Einrichtungen, welche an zumindest zwei Referenzpunkten (3, 3a) angeordnet sind, insbesondere von Kavitäten (7) in einem Beschleuniger, umfassend die folgenden Verfahrensschritte:
Erzeugen eines Taktsignals (λ₁) zumindest einer optischen Wellenlänge durch einen Taktgeber (1),
Senden des Taktsignals (λ₁) an zumindest einen ersten Referenzpunkt (3) über eine optische Leitung (2a),
Empfangen des Taktsignals (λ₁) in einer ersten Empfangseinheit (4), welche dem ersten Referenzpunkt (3) zugeordnet ist,
Erzeugen eines Messsignals (λ_{M}) zumindest einer optischen Wellenlänge, die sich von der optischen Wellenlänge des Taktsignals (λ₁) unterscheidet,
Einkoppeln des Messsignals (λ_{M}) in die optische Leitung (2a) zur Übertragung des Taktsignals (λ₁),
Bereitstellen eines ersten Reflektors (41), welcher der ersten Empfangseinheit (4) zugeordnet ist, zum wellenlängenselektiven Reflektieren, so dass das Messsignal (λ_{M}) reflektiert wird,
Auskoppeln des reflektierten Messsignals (λ_{M}) aus der optischen Leitung (2a),
Bestimmen der Laufzeit (τ) auf der optischen Leitung (2a) aus dem eingekoppelten Messsignal (λ_{M}) und dem ausgekoppeltem reflektierten Messsignal (λ_{M}) und
Anpassen der Phase (ϕ_{Ref}) des Taktsignals (λ₁) an dem ersten Referenzpunkt (3) unter Berücksichtigung der Laufzeit (τ) auf der optischen Leitung (2a), so dass die Phase (ϕ_{Ref}) des Taktsignals (λ₁) an dem ersten Referenzpunkt (3) auf die Phase (ϕ_{Ref}) des Taktsignals (λ₁) an einem zweiten Referenzpunkt (3a) abgestimmt ist.

2. Verfahren nach vorstehendem Anspruch **dadurch gekennzeichnet, dass**
ein Steuersignal (λ₂) bereitgestellt wird, welches zusätzlich zu dem Taktsignal (λ₁) übertragen wird.

3. Verfahren nach einem der vorstehenden Ansprüche **dadurch gekennzeichnet, dass**
das Taktsignal (λ₁) und/oder das Steuersignal (λ₂) aufgeteilt wird bzw. werden und zumindest zu dem ersten und dem zweiten Referenzpunkt (3, 3a) geführt wird bzw. werden.

4. Verfahren nach einem der vorstehenden Ansprüche **dadurch gekennzeichnet, dass**
das Taktsignal (λ₁) und das Messsignal (λ_{M}) und insbesondere auch das Steuersignal (λ₂) mit der gleichen Zeitbasis (60) bereitgestellt werden.

5. Verfahren nach einem der vorstehenden Ansprüche **dadurch gekennzeichnet, dass**
zur Bestimmung der Laufzeit (τ) die Phase des eingekoppelten Messsignals (λ_{M}) mit der Phase des ausgekoppelten Messsignals (λ_{M}) verglichen wird und/oder dass
die initiale Modulationsfrequenz (f_{M}) des Messsignals (λ_{M}) an die Randbedingung von 1/f_{M} größer als etwa das doppelte der Laufzeit (τ) des Messsignals (λ_{M}) angepasst ist und/oder dass
die Modulationsfrequenz (f_{M}) des Messsignals (λ_{M}) zur Erhöhung der Auflösung erhöht wird und/oder dass
die Modulationsfrequenz (f_{M}) des Messsignals (λ_{M}), vorzugsweise im laufenden Betrieb, im wesentlichen konstant gehalten wird.

6. Verfahren nach einem der vorstehenden Ansprüche **dadurch gekennzeichnet, dass**
das Taktsignal (λ₁) vor der Übertragung unter Berücksichtigung der Laufzeit (τ) derart angepasst wird, so dass eine aufgrund der Übertragung aufgetretene Veränderung der Phase (ϕ_{Ref}) des Taktsignals (λ₁) im wesentlichen kompensiert wird und/oder dass
das Taktsignal (λ₁) nach der Übertragung unter Berücksichtigung der Laufzeit (τ) derart angepasst wird, so dass eine aufgrund der Übertragung aufgetretene Veränderung der Phase (ϕ_{Ref}) des Taktsignals (λ₁) im wesentlichen kompensiert wird und/oder dass
aus dem übertragenen empfangenen Taktsignal (λ₁) und unter Berücksichtigung der Laufzeit (τ) ein phasensynchrones und phasenstabiles Taktsignal erzeugt wird.

7. Verfahren nach Anspruch 1, weiter umfassend die folgenden Verfahrensschritte:
Senden des Taktsignals (λ₁) an zumindest der ersten und einen zweiten Referenzpunkt (3, 3a) über der erste und eine zweite optische Leitung (2a),
Empfangen des Taktsignals (λ₁) in der ersten Empfangseinheit (4), welche dem ersten Referenzpunkt (3) zugeordnet ist, und in einer zweiten Empfangseinheit (4a), welche dem zweiten Referenzpunkt (3a) zugeordnet ist,
Einkoppeln des Messsignals (λ_{M}) in die erste und zweite optische Leitung (2a) zur Übertragung des Taktsignals (λ₁),
Bereitstellen der ersten Reflektors (41), welcher der ersten Empfangseinheit (4) zugeordnet ist, und eines zweiten Reflektors (41), welcher der zweiten Empfangseinheit (4a) zugeordnet ist, zum wellenlängenselektiven Reflektieren, so dass das Messsignal (λ_{M}) jeweils reflektiert wird,
Auskoppeln des reflektierten Messsignals (λ_{M}) jeweils aus der ersten und der zweiten optischen Leitung (2a),
Bestimmen der Laufzeit (τ) auf der ersten und der zweiten optischen Leitung (2a) jeweils aus dem eingekoppelten Messsignal (λ_{M}) und dem ausgekoppeltem reflektierten Messsignal (λ_{M}) und
Abstimmen der Phasenlage (ϕ_{Ref}) des Taktsignals (λ₁) an dem ersten und dem zweiten Referenzpunkt (3, 3a) aufeinander unter Berücksichtigung der Laufzeit (τ) auf der jeweiligen optischen Leitung (2a).

8. System zum Synchronisieren von Einrichtungen, welche an zumindest zwei Referenzpunkten (3, 3a) angeordnet sind, insbesondere von Kavitäten (7) in einem Beschleuniger, umfassend die folgenden Bestandteile:
einen Taktgeber (1) zum Bereitstellen eines Taktsignals (λ₁) zumindest einer optischen Wellenlänge, welches an zumindest einen ersten Referenzpunkt (3) über eine optische Leitung (2a) gesendet wird,
eine Empfangseinheit (4) zum Empfangen des Taktsignals (λ₁), welche einem ersten Referenzpunkt (3) zugeordnet ist,
eine Einrichtung zum Bereitstellen eines Messsignals (λ_{M}) zumindest einer optischen Wellenlänge, die sich von der optischen Wellenlänge des Taktsignals (λ₁) unterscheidet,
eine Kopplungseinrichtung (8) zum Einkoppeln des Messsignals (λ_{M}) in die erste optische Leitung (2a) zur Übertragung des Taktsignals (λ₁),
einen Reflektor (41), welcher der Empfangseinheit zugeordnet ist, zum wellenlängenselektiven Reflektieren, so dass das Messsignal (λ_{M}) reflektiert wird,
eine Einrichtung (8) zum Auskoppeln des reflektierten Messsignals (λ_{M}) aus der optischen Leitung (2a),
eine Empfangseinrichtung (52) zum Empfangen des ausgekoppelten reflektierten Messsignals (λ_{M}),
Mittel (5) zum Bestimmen der Laufzeit auf der optischen Leitung (2a) aus dem eingekoppelten Messsignal (λ_{M}) und dem ausgekoppeltem reflektierten Messsignal (λ_{M}) und
Mittel (46) zum Anpassen der Phase (ϕ_{Ref}) des Taktsignals (λ₁) an dem ersten Referenzpunkt (3) unter Berücksichtigung der Laufzeit (τ) auf der optischen Leitung (2a), so dass die Phase (ϕ_{Ref}) des Taktsignals (λ₁) an dem ersten Referenzpunkt (3) auf die Phase (ϕ_{Ref}) des Taktsignals (λ₁) an einem zweiten Referenzpunkt (3a) abgestimmt ist.

9. System nach vorstehendem Anspruch **gekennzeichnet durch** eine Einrichtung (2, 21) zum Bereitstellen eines Steuersignals (λ₂) .

10. System nach einem der Ansprüche 8 bis 9 **dadurch gekennzeichnet, dass**
die Kopplungseinrichtung (8) zum Einkoppeln des Messsignals (λ_{M}) und die Kopplungseinrichtung (8) zum Auskoppeln des Messsignals (λ_{M}) in einem Bauteil (8) bereitgestellt sind und/oder dass
der Reflektor (41) ein Fiber-Bragg-Grating (41) umfasst.

11. System nach einem der Ansprüche 8, bis 10 **dadurch gekennzeichnet, dass**
das Mittel (5) zum Bestimmen der Laufzeit (τ) ausgebildet ist zum Vergleichen der Phase des eingekoppelten Messsignals (λ_{M}) mit der Phase des ausgekoppelten Messsignals (λ_{M}) und/oder dass
das Mittel (5) zum Bestimmen der Laufzeit Bestandteil eines Netzwerkanalysators (5) ist.

12. System nach einem der Ansprüche 8 bis 11 **gekennzeichnet durch**
einen Taktregenerator (46), der mittels des empfangenen Taktsignals (λ₁) und der Laufzeitinformation (τ) ein phasensynchrones und phasenstabiles Taktsignal erzeugt und/oder dass
das Mittel (46) zum Anpassen der Phase einen Frequenzgenerator, vorzugsweise einen DDS, ein optisches Delay, einen optischen Phasenschieber, einen Faserstrecker und/oder einen PLL umfasst.

13. System nach einem der Ansprüche 8 bis 12 **dadurch gekennzeichnet, dass**
der Taktgeber (1) zum Bereitstellen des Taktsignals (λ₁) und die Einrichtung zum Bereitstellen des Messsignals (λ_{M}) und insbesondere auch die Einrichtung (2, 21) zum Bereitstellen des Steuersignals (λ₂) durch eine gemeinsame Zeitbasis (60) gespeist werden.

14. Teilchenbeschleuniger mit wenigstens einem System gemäß einem der Ansprüche 8 bis 13.

15. Anordnung von Radioteleskopen mit wenigstens einem System gemäß einem der Ansprüche 8 bis 14.

## Claims

1. Method to synchronize devices, which are disposed on at least two reference points (3, 3a), especially of cavities (7) in an accelerator, comprising the following method steps:
generation of a clock signal (λ₁) of at least one optical wavelength by a clock (1),
transmission of the clock signal (λ₁) to at least a first reference point (3) via an optical line (2a),
receipt of the clock signal (λ₁) in a first receiving unit (4), which is assigned to the first reference point (3),
generation of a measurement signal (λ_{M}) of at least one optical wavelength, which differs from the optical wavelength of the clock signal (λ₁),
incoupling of the measurement signal (λ_{M}) into the optical line (2a) for transmission of the clock signal (λ₁),
provision of a first reflector (41), which is assigned to the first receiving unit (4) for wavelength-selective reflection, so that the measurement signal (λ_{M}) is reflected,
outcoupling of the reflected measurement signal (λ_{M}) from the optical line (2a),
determination of the runtime (τ) on the optical line (2a) of the incoupled test signal (λ_{M}) and the outcoupled reflected measurement signal (λ_{M}),
adjustment of the phase (ϕ_{Ref}) of the clock signal (λ₁) at the first reference point (3) taking into account the runtime (τ) on the optical line (2a), so that the phase (ϕ_{Ref}) of the clock signal (λ₁) at the first reference point (3) is matched to the phase (ϕ_{Ref}) of the clock signal (λ₁) at a second reference point (3a).

2. Method according to claim 1 **characterized in that** a control signal (λ₂) is provided, which is transmitted in addition to the clock signal (λ₁).

3. Method according to one of the above claims, **characterized in that**
the clock signal (λ₁) is split and/or the control signal (λ₂) is split and is/are sent to at least the first and the second reference point (3, 3a).

4. Method according to one of the above claims, **characterized in that**
the clock signal (λ₁), the measurement signal (λ_{M}), and in particular the control signal (λ₂), are provided with the same time base (60).

5. Method according to one of the above claims, **characterized in that**
to determine the runtime (τ) the phase of the incoupled measurement signal (λ_{M}) is compared to the phase of the outcoupled measurement signal (λ_{M}), and/or that
the initial modulation frequency (f_{M}) of the measurement signal (λ_{M}) is adapted to the boundary condition of 1/f_{M} greater than approximately twice the runtime (τ) of the measurement signal (λ_{M}), and/or that
the modulation frequency (f_{M}) of the measurement signal (λ_{M}) is increased to increase the resolution, and/or that
the modulation frequency (f_{M}) of the measurement signal (λ_{M}), preferably during operation, is maintained substantially constant.

6. Method according to one of the above claims, **characterized in that**
the clock signal (λ₁) before transmission, taking into account the runtime (τ), is adjusted such that a change of the phase (ϕ_{Ref}) of the clock signal (λ₁) that results from transmission is substantially compensated for, and/or that
the clock signal (λ₁) after transmission, taking into account the runtime (τ), is adjusted such that a change in the phase (ψ_{Ref}) of the clock signal (λ₁) that results from transmission is substantially compensated for, and/or that
a phase-synchronous and phase-stable clock signal is generated from the transmitted received clock signal (λ₁) and taking into consideration the runtime (τ).

7. Method according to claim 1, further comprising the following method steps:
transmission of the clock signal (λ₁) to at least the first and a second reference point (3, 3a) via the first and a second optical line (2a),
receipt of the clock signal (λ₁) in the first receiving unit (4), which is assigned to the first reference point (3), and in a second receiving unit (4a), which is assigned to the second reference point (3a),
incoupling of the measurement signal (λ_{M}) into the first and second optical line (2a) for the transmission of the clock signal (λ₁),
provision of the first reflector (41), which is assigned to the first receiving unit (4), and a second reflector (41), which is assigned to the second receiving unit (4a), for wavelength-selective reflection, so that the measurement signal (λ_{M}) is reflected in each case,
outcoupling of the reflected measurement signal (λ_{M}) from the first and second optical line (2a) respectively,
determination of the runtime (τ) on the first and second optical line (2a) in each case from the incoupled measurement signal (λ_{M}) and the outcoupled reflected measurement signal (λ_{M}) and
matching of the phase position (ϕ_{Ref}) of the clock signal (λ₁) to the first and the second reference point (3, 3a), taking into account the runtime (τ) on the respective optical line (2a).

8. System for synchronizing devices, which are disposed on at least two reference points (3, 3a), especially of cavities (7) in an accelerator, comprising the following components:
a clock generator (1) to provide a clock signal (λ₁) of at least one optical wavelength, which is sent to at least one first reference point (3) via an optical line (2a),
a receiving unit (4) to receive the clock signal (λ₁), which is assigned to a first reference point (3),
a device to provide a measurement signal (λ_{M}) of at least one optical wavelength, which differs from the optical wavelength of the clock signal (λ₁),
a coupling device (8) for incoupling the measurement signal (λ_{M}) into the first optical line (2a), for transmission of the clock signal (λ₁),
a reflector (41), which is assigned to the receiving unit for wavelength-selective reflection, so that the measurement signal (λ_{M}) is reflected,
a device (8) for outcoupling the reflected measurement signal (λ_{M}) from the optical line (2a),
a receiving device (52) for receiving the outcoupled reflected measurement signal (λ_{M}),
means (5) to determine the runtime on the optical line (2a) of the incoupled measurement signal (λ_{M}) and the outcoupled reflected measurement signal (λ_{M}) and
means (46) for adjusting the phase (ϕ_{Ref}) of the clock signal (λ₁) to the first reference point (3) taking into account the runtime (τ) on the optical line (2a), so that the phase (ϕ_{Ref}) of the clock signal (λ₁) at the first reference point (3) is matched to the phase (ϕ_{Ref}) of the clock signal (λ₁) at the second reference point (3a).

9. System according to the above claim, **characterized by** a device (2, 21) for providing a control signal (λ₂).

10. System according to claim 8 or 9, **characterized in that**
the coupling device (8) for incoupling of the measurement signal (λ_{M}) and the coupling device (8) for outcoupling of the measurement signal (λ_{M}) are provided in one component (8) and/or that
the reflector (41) comprises a fiber Bragg grating (41).

11. System according to one of claims 8 to 10, **characterized in that**
the means (5) to determine the runtime (τ) is formed for comparison of the phase of the incoupled measurement signal (λ_{M}) to the phase of the outcoupled measurement signal (λ_{M}) and/or that
the means (5) to determine the runtime is a component of a network analyzer (5).

12. System according to one of claims 8 to 11, **characterized by**
a clock regenerator (46) which generates a phase-synchronous and phase-stable clock signal by means of the received clock signal (λ₁) and of the runtime information (τ), and/or that
the means (46) for adapting the phase comprises a Direct Digital Synthesis (DDS), an optical delay, an optical phase shifter, a fiber stretcher and/or a phase-locked loop (PLL).

13. System according to one of claims 8 to 12, **characterized in that**
the clock (1) to provide the clock signal (λ₁), the device to provide the measurement signal (λ_{M}), and especially also the device (2, 21) to provide the control signal (λ₂), are fed by a common time base (60).

14. Particle accelerator with at least one system according to one of claims 8 to 13.

15. Arrangement of radio telescopes with at least one system according to one of claims 8 to 14.

## Revendications

1. Procédé destiné à synchroniser des dispositifs placés sur au moins deux points de référence (3, 3a), en particulier des cavités (7) dans un accélérateur, comprenant les étapes suivantes :
production d'un signal de synchronisation (λ₁) d'au moins une longueur d'onde optique par un synchroniseur (1),
envoi du signal de synchronisation (λ₁) à au moins un premier point de référence (3) via un conducteur optique (2a),
réception du signal de synchronisation (λ₁) dans une première unité réceptrice (4) affectée au premier point de référence (3),
production d'un signal de mesure (λ_{M}) d'au moins une longueur d'onde optique qui diffère de la longueur d'onde optique du signal de synchronisation (λ₁),
couplage du signal de mesure (λ_{M}) dans le conducteur optique (2a) pour transmettre le signal de synchronisation (λ₁) ,
mise à disposition d'un premier réflecteur (41) affecté à la première unité réceptrice (4), pour une réflexion sélective des longueurs d'onde de sorte à réfléchir le signal de mesure (λ_{M}) ,
découplage du signal de mesure réfléchi (λ_{M}) du conducteur optique (2a),
détermination du temps de transit (τ) sur le conducteur optique (2a) à partir du signal de mesure couplé (λ_{M}) et du signal de mesure découplé réfléchi (λ_{M}) et
adaptation de la phase (ϕ_{Ref}) du signal de synchronisation (λ₁) au premier point de référence (3) compte tenu du temps de transit (τ) sur le conducteur optique (2a), de sorte que la phase (ϕ_{Ref}) du signal de synchronisation (λ₁) au premier point de référence (3) est adaptée à la phase (ϕ_{Ref}) du signal de synchronisation (λ₁) à un deuxième point de référence (3a).

2. Procédé selon la revendication précédente, **caractérisé en ce qu'**est fourni un signal de commande (λ₂) qui est transmis en plus du signal de synchronisation (λ₁).

3. Procédé selon l'une des revendications précédentes, **caractérisé en ce**
**que** le signal de synchronisation (λ₁) et/ou le signal de commande (λ₂) est/sont partagé(s) et au moins dirigé(s) sur le premier et le deuxième points de référence (3, 3a).

4. Procédé selon l'une des revendications précédentes, **caractérisé en ce**
**que** le signal de synchronisation (λ₁) et le signal de mesure (λ₁) ainsi qu'en particulier le signal de commande (λ₂) sont fournis avec la même base de temps (60).

5. Procédé selon l'une des revendications précédentes, **caractérisé en ce**
**que** pour déterminer le temps de transit (τ), la phase du signal de mesure couplé (λ_{M}) est comparée à la phase du signal de mesure découplé (λ_{M}), et/ou
**que** la fréquence initiale de modulation (f_{M}) du signal de mesure (λ_{M}) est adaptée à la condition limite de 1/f_{M} supérieur à environ le double du temps de transit (τ) du signal de mesure (λ_{M}), et/ou
**que** la fréquence de modulation (f_{M}) du signal de mesure (λ_{M}) est augmentée afin d'accroître la résolution, et/ou que la fréquence de modulation (f_{M}) du signal de mesure (λ_{M}) est maintenue quasiment constante, de préférence durant l'opération normale.

6. Procédé selon l'une des revendications précédentes, **caractérisé en ce**
**que** le signal de synchronisation (λ₁) avant la transmission est adapté compte tenu du temps de transit (τ) de manière telle qu'une modification de la phase (ϕ_{Ref}) du signal de synchronisation (λ₁) survenue en raison de la transmission est quasiment compensée, et/ou
**que** le signal de synchronisation (λ₁) après la transmission est adapté compte tenu du temps de transit (τ) de manière telle qu'une modification de la phase (ϕ_{Ref}) du signal de synchronisation (λ₁) survenue en raison de la transmission est quasiment compensée, et/ou
**qu'**à partir du signal de synchronisation (λ₁) transmis reçu et compte tenu du temps de transit (τ) est produit un signal de synchronisation synchrone en phase et stable en phase.

7. Procédé selon la revendication 1, comprenant en outre les étapes suivantes :
envoi du signal de synchronisation (λ₁) à au moins le premier et à un deuxième points de référence (3, 3a) via le premier et un deuxième conducteurs optiques (2a),
réception du signal de synchronisation (λ₁) dans la première unité réceptrice (4) affectée au premier point de référence (3), et dans une deuxième unité réceptrice (4a) affectée au deuxième point de référence (3a),
couplage du signal de mesure (λ_{M}) dans le premier et le deuxième conducteurs optiques (2a) pour transmettre le signal de synchronisation (λ₁),
mise à disposition du premier réflecteur (41) qui est affecté à la première unité réceptrice (4), et d'un deuxième réflecteur (41) qui est affecté à la deuxième unité réceptrice (4a), pour une réflexion sélective des longueurs d'onde de sorte à respectivement réfléchir le signal de mesure (λ_{M}),
découplage du signal de mesure réfléchi (λ_{M}) respectivement du premier et du deuxième conducteurs optiques (2a),
détermination du temps de transit (τ) sur le premier et le deuxième conducteurs optiques (2a) à partir respectivement du signal de mesure couplé (λ_{M}) et du signal de mesure (λ_{M}) découplé réfléchi, et
harmonisation des positions de phase (ϕ_{Ref}) du signal de synchronisation (λ₁) au premier et au deuxième points de référence (3, 3a), compte tenu du temps de transit (τ) sur les conducteurs optiques (2a) respectifs.

8. Système destiné à synchroniser des dispositifs placés sur au moins deux points de référence (3, 3a), en particulier des cavités (7) dans un accélérateur, comprenant les éléments suivantes :
un synchroniseur (1) destiné à fournir un signal de synchronisation (λ₁) d'au moins une longueur d'onde optique, qui est envoyé à au moins un premier point de référence (3) via un conducteur optique (2a),
une unité réceptrice (4) destinée à recevoir le signal de synchronisation (λ₁), qui est affectée à un premier point de référence (3),
un dispositif destiné à fournir un signal de mesure (λ_{M}) d'au moins une longueur d'onde optique qui diffère de la longueur d'onde optique du signal de synchronisation (λ₁),
un dispositif de couplage (8) destiné à coupler le signal de mesure (λ_{M}) dans le premier conducteur optique (2a) afin de transmettre le signal de synchronisation (λ₁),
un réflecteur (41) affecté à l'unité réceptrice, pour une réflexion sélective des longueurs d'onde de sorte à réfléchir le signal de mesure (λ_{M}),
un dispositif (8) destiné à découpler le signal de mesure réfléchi (λ_{M}) du conducteur optique (2a),
un dispositif récepteur (52) destiné à recevoir le signal de mesure (λ_{M}) découplé réfléchi,
un moyen (5) pour déterminer le temps de transit sur le conducteur optique (2a) à partir du signal de mesure couplé (λ_{M}) et du signal de mesure (λ_{M}) découplé réfléchi et
un moyen (46) pour adapter la phase (ϕ_{Ref}) du signal de synchronisation (λ₁) sur le premier point de référence (3) compte tenu du temps de transit (τ) sur le conducteur optique (2a), de sorte que la phase (ϕ_{Ref}) du signal de synchronisation (λ₁) sur le premier point de référence (3) est ajustée sur la phase (ϕ_{Ref}) du signal de synchronisation (λ₁) sur un deuxième point de référence (3a).

9. Système selon la revendication précédente, **caractérisé par** un dispositif (2, 21) destiné à fournir un signal de commande (λ₂).

10. Système selon l'une des revendications 8 à 9 **caractérisé en ce**
**que** le dispositif de couplage (8) destiné à coupler le signal de mesure (λ_{M}) et le dispositif de couplage (8) destiné à découpler le signal de mesure (λ_{M}) sont mis à disposition dans un composant (8) et/ou
**que** le réflecteur (41) comprend un réseau de Bragg à base de fibres optiques (41).

11. Système selon l'une des revendications 8 à 10 **caractérisé en ce**
**que** le moyen (5) pour déterminer le temps de transit (τ) est conçu pour comparer la phase du signal de mesure couplé (λ_{M}) avec la phase du signal de mesure découplé (λ_{M}), et/ou
**que** le moyen (5) pour déterminer le temps de transit est un composant d'un analyseur de réseau (5).

12. Système selon l'une des revendications 8 à 11, **caractérisé**
**par** un régénérateur d'impulsions de synchronisation (46) qui produit un signal de synchronisation synchrone en phase et stable en phase au moyen du signal de synchronisation (λ₁) reçu et de l'information sur le temps de transit (τ), et/ou en ce
que le moyen (46) pour adapter la phase comprend un générateur de fréquence, de préférence un synthétiseur numérique direct (DDS), un retardateur optique, un déphaseur optique, un étireur de fibre et/ou un circuit à verrouillage de phase (PLL).

13. Système selon l'une des revendications 8 à 12 **caractérisé en ce que** le synchroniseur (1) destiné à fournir un signal de synchronisation (λ₁) et le dispositif destiné à fournir le signal de mesure (λ_{M}) et en particulier également le dispositif (2, 21) destiné à fournir le signal de commande (λ₂) sont alimentés par une base de temps (60) commune.

14. Accélérateur de particules avec au moins un système selon l'une des revendications 8 à 13.

15. Arrangement de radiotélescopes avec au moins un système selon l'une des revendications 8 à 14.
